# EUROPÄISCHE PATENTSCHRIFT

(11) **EP 0 039 402 B1**
(45) Veröffentlichungstag und Bekanntmachung des Hinweises auf die Patenterteilung: **21.11.1985**
(21) Anmeldenummer: 81102026.2
(22) Anmeldetag: 18.03.1981
(51) Int. Cl.: H01H 13/56

(54) **Tastschalter**
Key switch
Commutateur à touche

(30) Priorität: 02.05.1980 DE 3016977
(43) Veröffentlichungstag der Anmeldung: 11.11.1981
(73) Patentinhaber: Dr. Eugen Sasse GmbH Bauelemente für die Elektronik, D-8540 Schwabach (DE)
(72) Erfinder: Sichert, Helmut, D-8540 Rednitzhembach (DE); Abitz, Heinz, Ing., D-8500 Nürnberg/Reichelsdorf (DE)
(74) Vertreter: Müller-Boré & Partner Patentanwälte

## Beschreibung

Die Erfindung betrifft einen Tastschalter, der im ersten Teil des Patentanspruches 1 angegebenen Gattung.

Derartige Tastschalter werden vorzugsweise in Fernmeldeanlagen, beispielsweise in Fernsprechapparaten, eingesetzt, um den Betriebszustand, beispielsweise vom Wählzustand in den Empfangszustand und umgekehrt, und andererseits eine andere Funktion, wie das Mithören, zu steuern.

Bei einem in der DE-A1-2 842 803 beschriebenen, bekannten Tastschalter dieser Art ist die Außentaste in keine ihrer beiden Bewegungsrichtungen vorgespannt, so daß sie aus ihrer Arbeitsstellung in ihre Ruhestellung zurückgezogen werden muß. Die Außentaste ist somit kein eigentlicher Tastschalter. Weiterhin weist die in ihre Ruhestellung vorgespannte Innentaste keine definierte Ruhestellung auf, da diese vom Spannungszustand der Vorspannungsfeder alleine abhängig ist. Somit variiert die relative Stellung zwischen Innentaste und Außentaste in deren Ruhestellungen ständig, da diese sowohl vom Spannungszustand der Vorspannungsfeder für die Innentaste als auch von der tatsächlich eingenommenen Ruhestellung der Außentaste, die unter anderem mit der Einbaulage des Gesamtschalters variiert, abhängig ist. Es ist für beliebige Benutzer einer solchen Taste somit nicht möglich, aus der Relativstellung von Innentaste zu Außentaste auf die Schaltungsart der beiden Tasten sicher zu schließen. Schließlich ist es erforderlich, die Außentaste an ihrem Umfang griffsicher auszubilden, da eine Bewegung von deren Arbeitsstellung in deren Ruhestellung nur mittels einer Zugbewegung möglich ist.

Ein anderer bekannter Tastschalter ist bereits in der DE-B-1 179 259 beschrieben. Dieser bekannte Tastschalter ist für die Doppeldruckbetätigung ausgebildet, wobei ein die Kontaktfedersätze betätigender Tastenschaft beim erstmaligen. Niederdrücken mittels eines Schaltschlosses verriegelt wird und beim nochmaligen Niederdrücken aus der verriegelten Arbeitsstellung wieder lösbar ist. Das verwendete Schaltschloß weist eine Kulisse mit Herzkurve auf, in welcher ein am Tastenschaft befestigter und mit diesem bewegbarer Führungsstift gleitet und beim Durchlaufen der Herzkurve selbsttätig die Verriegelung bzw. die Freigabe des Tastenschaftes besorgt.

Es ist auch bereits bekannt, ein derartiges Schaltschloß mit einem Herzlabyrinth auszubilden, in welchem eine Kugel gleitet, die quer zur Betätigungsrichtung des zu verriegelnden Teils, beispielsweise des Tastenschaftes in einer Rille frei bewegbar ist und zusammen mit dem Herzlabyrinth die Verriegelung bzw. Freigabe herbeiführt.

Neben der einfachen Umsteuerung des Betriebszustandes hat es sich nun in der Praxis häufig als erforderlich erwiesen, den vom Tastschalter beeinflußten Betriebszustand zusätzlich auch in Abhängigkeit von anderen Funktionen eines Fernsprechapparates, beispielsweise dem Abnehmen oder Auflegen des Handapparates, zu verändern. Bei einem herkömmlichen Tastschalter ist es dazu erforderlich, durch erneute manuelle Betätigung den Verriegelungszustand, entsprechend dem vorher eingestellten Betriebszustand, zu lösen. Dies führt zu einer umständlichen Handhabung und kann Bedienungsfehler verursachen.

Weiterhin hat es sich in der Praxis als wünschenswert erwiesen, mit einem solchen Tastschalter wenigstens zwei voneinander unabhängige Funktionen, von denen wiederum wenigstens eine unabhängig von der Raststellung ist, ausführen zu können.

Die Aufgabe der Erfindung besteht somit darin, einen Tastschalter der im ersten Teil des Patentanspruches 1 angegebenen Gattung, mit welchem zwei voneinander unabhängige Funktionen ausführbar sind, derart weiterzubilden, daß sowohl eine von einer Taste auszuführende Funktion davon unabhängig ist, ob sich die andere Taste in der verriegelten Arbeitsstellung befindet, als auch die verriegelte Arbeitsstellung der letzteren Taste zusätzlich noch unabhängig von der Tastenbetätigung durch mechanische Fremdsteuerung gelöst werden kann.

Erfindungsgemäß wird diese Aufgabe durch die im zweiten Teil des Patentansprüches 1 angegebenen Merkmale in Verbindung mit den Gattungsmerkmalen gelöst.

Gemäß einer vorteilhaften Weiterbildung der Erfindung ist vorgesehen, daß Innentaste und Außentaste gemeinsam entgegen ihren Vorspannungen in die verriegelte Arbeitsstellung der Außentaste bewegbar sind.

Gemäß einer Weiterbildung der Erfindung ist die Arbeitsstellung der Innentaste eine unverriegelte Taststellung.

Ein wesentlicher Vorteil der Erfindung besteht darin, daß die zwei voneinander unabhängig auszuführenden Schalterfunktionen eindeutig aus zwei festgelegten Relativstellungen der Tasten zueinander erkennbar sind und zwar in Verbindung mit einem Tastschalter, der ebenso kompakt und handlich gebaut ist, wie ein Tastschalter, der nur eine Funktion ausführen kann.

Zusätzlich hierzu ist es vorteilhaft, die als verriegelte Raststellung ausgebildete Arbeitsstellung der Außentaste ohne Tastenbetätigung zu lösen, beispielsweise durch mechanische Betätigung mittels eines beim Auflegen und/oder Abheben des Handapparates bewegten Teils des Gabelschalters eines Fernsprechapparates. Von besonderem Vorteil ist dabei, daß sowohl der als Doppelschalter ausgebildete Tastschalter als auch die Fremdsteuerung des Schaltschlosses konstruktiv sehr einfach und zuverlässig arbeitend ausgeführt werden können.

Die Unteransprüche 5 bis 15 definieren Weiterbildungen einer besonders bevorzugten Ausführungsform, die sich durch einen sehr kompakten und einfachen Aufbau auszeichnet, der die Zusammensetzung nur weniger Einzelteile in wenigen Handgriffen erfordert und dennoch eine sichere und reibungsarme Betriebsweise gewährleistet. Insbesondere ist es bei dieser Ausführungsform möglich, im wesentlichen alle Teile aus Kunststoff in einfacher Weise großserienmäßig herzustellen.

Die Erfindung wird im folgenden anhand der Zeichnung beispielsweise erläutert ; es zeigt:
Figuren 1 und 2 eine geschnittene Seitenansicht eines ersten Ausführungsbeispiels, wobei sich die Innentaste in jeder Darstellung in Ruhestellung befindet, während die Außentaste in Fig. in Ruhestellung und in Fig. 2 in der verriegelten Arbeitsstellung dargestellt ist ;
Figuren 3 und 4 um 90°, gegenüber Fig. 1 bzw. Fig. 2 versetzt geschnittene Seitenansichten desselben Ausführungsbeispiels ;
Figur 5 eine geschnittene Draufsicht des Ausführungsbeispiels gemäß den Fig. 1 bis 4, die auf Höhe des Führungsstiftes 61 geschnitten ist ;
Figuren 6 bis 9 geschnittene Seitenansichten gleich denen der Fig. bis 4, die ein anderen Ausführungsbeispiels zeigen ;
Figur 10 eine Seitenansicht einer Kombination einer Ausführungsform gemäß den Fig. 1 bis 5 oder 6 bis 9 mit einer mechanischen Steuereinrichtung, mittels der die Verriegelungsstellung eines Schaltschlosses unabhängig von der Tastenbetätigung lösbar ist, wobei der Tastschalter selbst nur schematisch angedeutet und das Schaltschloß in Ruhestellung dargestellt ist, während der Führungsstift 61 in der Herzkurve der Schaltkulisse verriegelt ist ; und
Figur 11 eine vereinfachte Seitenansicht ähnlich Fig. 10, wobei das Schaltschloß in Lösestellung verschwenkt ist.

Wie aus den Fig. 1 bis 5 ersichtlich ist, umfaßt ein Tastschalter 1 gemäß einer ersten Ausführungsform einen Rahmen, der als Führungsgehäuse 3 für eine ringförmige Außentaste 30 ausgebildet ist. Zu diesem Zweck umfaßt das Führungsgehäuse 3 ein als Gleitbuchse ausgebildetes Kopfteil 42, an das sich gemäß den Fig. 1 und 2 zwei gegenüberliegende Wände 43, 44 anschließen, die bis zum Bodenbereich des Tastschalters 1 reichen, wo ein Kontaktsockel 40 mittels federndem Rasteingriff eingesetzt ist.

Diese gegenüberliegenden Wände 43, 44 des Führungsgehäuses 3 tragen auf ihrer Innenseite in der Betätigungsrichtung des Schalters verlaufende Führungsnuten 45, in welchen zugeordnete Federn 46 gleitend geführt sind. Die Federn 46 sind dabei an Wandteilen 47 bzw. 48 der Außentaste 30 vorgesehen, die parallel zu den Wänden 43, 44 des Führungsgehäuses verlaufen.

Wie weiterhin den Fig. 1 und 2 zu entnehmen ist, sind Anschlagflächen 4 am Kopfstück des Führungsgehäuses 3 vorgesehen, die radial nach innen in die Bewegungsbahn der in den Führungsnuten 45 gleitenden Federn 46 vorstehen und einen die Ruhestellung der Außentaste 30 festlegenden Endanschlag bilden, wie es Fig. 1 zeigt.

Gemäß den Fig. 1 bis 5 ist die Außentaste 30 mit einer koaxialen Ausnehmung 35 ausgebildet, die nach innen durch eine Anschlagfläche 33 begrenzt ist. Ein Kopfstück 23 einer Innentaste 20 ist in die Ausnehmung 35 eingesetzt, das die Ausnehmung 35 gerade ausfüllt, wenn es mit einem an ihr ausgebildeten Ringanschlag 25 an der Auschlagfläche 33 in der Ausnehmung 35 zur Anlage kommt. Der Ringanschlag 25 umgrenzt an seinem Innenumfang einen Fortsatz der Innentaste, mit welchem diese durch eine von der Anschlagfläche 33 in der Ausnehmung 35 der Außentaste umgrenzte Durchbrechung hindurchgreift. Der Fortsatz der Innentaste 20 ist hohl ausgebildet und von einem Ankerstift 22 durchsetzt, der mit einem die Tastfläche bildenden Kopfteil am Außenrand des Kopfstücks 23 der Innentaste 20 verankert ist und an seinem anderen Ende mit einem Schaltstück 24 der Innentaste 20 fest verbunden worden ist, beispielsweise durch Verschweißen oder Vernieten oder Verschrauben.

Das Schaltstück 24 der Innentaste 20 ist mit Anschlagstegen 27 vorgesehen, die um 90° versetzt zu den Nut-Feder-Verbindungen zwischen Außentaste 30 und Führungsgehäuse 3 verlaufen und sich radial bis über den äußeren Umfang der Außentaste 30 hinaus erstrecken.

Wie die Fig. 3 und 4 zeigen, weist das Kopfteil 42 des Führungsgehäuses 3 weitere Anschlagflächen 5 auf, die zu den vorstehend beschriebenen Anschlagflächen 4 um 90° versetzt sind und sich radial nach innen in die Bewegungsbahn der Anschlagstege 27 des Schaltstückes 24 der Innentaste 20 erstrecken und hierdurch die Ruhestellung der Innentaste 20 festlegen, die in den Fig. 3 und 4 dargestellt ist.

Die Wandteile 47, 48 der Außentaste 30, die die Federn 46 der Nut-Feder-Verbindung tragen, enden in Druckrichtung der Außentaste gesehen in einem sie beide verbindenden Brückenteil 50. Die Wandteile 47, 48 und das Brückenteil 50 umgreifen dabei vollständig die Innentaste 20 einschließlich deren Schaltstück 24. Das Schaltstück 24 der Innentaste 20 ist dabei mit seinen Anschlagstegen 27 in Gleitschlitzen 31 geführt, die in der Außentaste 30 ausgebildet sind.

Beim Zusammenbau des Tastschalters sind die zu Beginn voneinander getrennten Teile der Innentaste 20 in die vorgefertigten Ausnehmungen der Außentaste 30 eingesetzt worden, und zwar das Kopfstück 23 mit eingesetztem Ankerstift 22 von oben in die Ausnehmung 35 in die Außentaste 30 und das Schaltstück 24 durch die Gleitschlitze 31 in der Außentaste 30. Nachdem diese Teile in ihre endgültige Position gebracht worden sind, sind der Ankerstift 22 und das Schaltstück 24 miteinander fest verbunden worden.

Es sind zwei Druckfedern 26 und 36 vorgesehen, die die Innentaste 20 und die Außentaste 30 unabhängig voneinander in ihre Ruhestellung vorspannen.

Ein besonderes Merkmal der Ausführungsform gemäß den Fig. 1 bis 5 besteht darin, daß beide Druckfedern 26 und 36 koaxial zur Innentaste 20 und Außentaste 30 hintereinander angeordnet sind und hierdurch die Gleitführungen auf einfache Weise verkantungsfrei gehalten sind. Dabei stützt sich die die Außentaste 30 vorspannende Druckfeder 36 einerseits an dem Brückenteil 50 der Außentaste 30, wo sie durch eine Ankernase 52 gehalten wird, und andererseits an einer Ankernase auf dem Kontaktsockel 40 ab. Die die Innentaste 20 vorspannende Druckfeder 26 ihrerseits stützt sich einerseits ebenfalls an dem Brückenteil 50, wo sie durch eine Ankernase 51 gehalten wird, und andererseits an dem Schaltstück 24 der Innentaste 20 ab, wo sie von einem verdickten Kopf des Ankerstiftes 22 gehalten wird.

Das Schaltstück 24 der Innentaste 20 weist weiterhin einen in Betätigungsrichtung vorstehenden Schaltnocken 21 auf, wie die Fig. 3 und 4 zeigen. Der Schaltnocken 21 ist mit einer Anlaufschräge ausgebildet, die von der Mittelebene der Innentaste 20 und der Außentaste 30 radial nach außen mit einem Abstand versetzt angeordnet ist, der im wesentlichen dem Abstand der Anlaufschrägen von Schaltnocken 34 der Außentaste 30 entspricht. Hierdurch ist es möglich, Kontaktsätze 29, die von der Innentaste 20 betätigt werden, und Kontaktsätze 39, die von der Außentaste 30 betätigt werden, in einer gemeinsamen Ebene anzuordnen. Weiterhin ist es hierdurch möglich, einen Bewegungsraum für die Außentaste 30 zwischen den Kontaktsätzen 29 und 39 freizuhalten und dadurch die Bauhöhe des gesamten Tastschalters so gering wie möglich zu halten. Schließlich ist es durch diese Ausbildung möglich, von der Innentaste 20 zu betätigende Kontaktsätze 29 neben von der Außentaste 30 zu betätigenden Kontaktsätzen 39 anzuordnen, wobei die Kontaktsätze 29 im Bereich der Gleitschlitze 31 der Außentaste 30 angeordnet sind.

Gemäß den Fig. 1 und 2 ist ein Schaltschloß 60 an der Wand 44 des Führungsgehäuses 3 vorgesehen, welches eine Wippe 70 umfaßt, die über ein Lager 71 an der Wand 44 angelenkt ist. Die Wippe 70 trägt eine Schaltkulisse 65, die als Herzkurve ausgebildet ist und mittels einer Druckfeder 73 in ihre Ruhestellung vorgespannt ist.

An der Außenseite ist ein mit der Herzkurve der Schaltkulisse 65 zusammenwirkender Führungsstift 61 angebracht, der durch eine Durchbrechung in der Wand 44 des Führungsgehäuses 3 nach außen vorsteht. In der verriegelten Arbeitsstellung der Außentaste wird der Führungsstift 61 in der Herzkurve der Schaltkulisse 65 festgehalten. In der Ruhestellung der Außentaste 30 befindet sich der Führungsstift 61 außerhalb der Schaltkulisse 65. Die Herzkurve bewirkt in bekannter Weise, daß bei einer Druckbetätigung der Außentaste der Führungsstift 61 in die Herzkurve hineingleitet und dort verankert wird, während bei der nächstfolgenden Druckbetätigung der Außentaste 30 der Führungsstift 61 aus der Herzkurve wieder freigegeben wird.

Ein wesentliches Merkmal der Ausführungsform gemäß den Fig. 1 bis 5 ist in den Fig. 1, 2 und 5 zu erkennen. Der mit dem Schaltschloß 60 zusammenwirkende Führungsstift 61 ist an einer der beiden Wände der Außentaste 30, nämlich der Wand 48, angebracht, die durch die Gleitführung der Feder 46 in der Führungen Nut 45 mit dem Führungsgehäuse 3 in Querrichtung unverschieblich verkoppelt ist. Dadurch werden Verkantungen in den Gleitführungen der Schalterteile während eines Gleitens des Führungsstiftes 61 in die Schaltkulisse. 65 hinein oder aus dieser heraus so weitgehend aufgefangen, daß keine Behinderung der Gleitbewegungen auftritt.

In den Fig. 10 und 11 ist die anhand der Fig. 1 bis 5 beschriebene Ausführungsform in Kombination mit einer Einrichtung zur mechanischen Fremdbetätigung des Schaltschlosses dargestellt. Ein Gestell 10 ist mit einem Sokkel 11 vorgesehen, an dem einerseits ein Lagerbock 13 für einen Auslösehebel 15 und andererseits eine nach oben ragende Halterung 12 für den eingentlichen Tastschalter 1 angeformt bzw. angebracht sind. Die Halterung 12 und der Lagerbock 13 sind derart zueinander ausgerichtet, daß ein Ende des schwenkbar auf Lagerzapfen 14 des Lagerbockes 13 angebrachten Auslösehebels 15 mit einem Betätigungselement 72 in Eingriff treten kann, welches am Schaltschloß 60 vorgesehen ist. Nach Fig. 10 ist der von dem Tastschalter 1 wegragende Arm 82 des Auslösehebels 15 von einem Gabelstößel 16 betätigbar, der sich beim Auflegen bzw. Aufnehmen eines Handapparates 17 zusammen mit der Gabel 17 eines Fernsprechgerätes bewegt. Wie sich der Fig. 10 weiter entnehmen läßt, kann bei dieser Ausbildung sowohl eine Schwenkbewegung des Auslösehebels 15 aus der in druchgezogenen Linien gezeigten Stellung als auch die Schwenkbewegung in umgekehrter Richtung ausgehend von der mit strichpunktierten Linien gezeigten Stellung des Auslösehebels den gewünschten Eingriff mit dem Betätigungselement 72 des Schaltschlosses herbeiführen, und zwar mittels der schrägen Gleitflächen 80 bzw. 81.

Der Tastschalter 1 ist gemäß den Fig. 10 und 11 an der Halterung 12 des Gestells 10 in geeigneter Weise, z. B. durch Verschraubung, befestigt.

Fig 10 zeigt den Tastschalter 1 mit seiner Außentaste 30 in verriegelter Arbeitsstellung. Da die Arbeitsstellung der Innentaste 20 bei dieser Ausführungsform eine unverriegelte Taststellung ist, befindet sich die Innentaste 20 in der Ruhestellung und steht hierbei über die Außentaste 30 nach oben vor. Fig. 11 zeigt das Schaltschloß 60 in die Freigabestellung abgeschwenkt und die Außentaste 30 in ihrer Ruhestellung, in welcher sie die Innentaste 20 seitlich vollständig abdeckt.

Die Fig. 6 bis 9 zeigen in weiterer Ausführungsform einen Tastschalter 101, bei welchem alle Teile, die Teilen in der Ausführungsform gemäß den Fig. 1 bis 5 entsprechen, mit einer Bezugsziffer bezeichnet sind, die genau um die Zahl 100 größer sind.

Eine Außentaste 130 ist in einem als Gleitbuchse ausgebildeten Kopfstück 142 eines Rahmens 103 geführt und weist ein Anschlagteil 136 auf, das in Ruhestellung der Außentaste 130 an einer Anschlagfläche 104 des Kopfstückes von innen anliegt.

Eine Innentaste 120 ist mit ihrem Kopfstück 123 in eine Ausnehmung 135 im Kopf der Außentaste 130 eingesetzt. Eine am Kopfstück 123 vorgesehene Ankerhülse greift durch eine Ausnehmung in der Außentaste 130 hindurch und ist auf der anderen Seite der Ausnehmung mit einem Schaltstück 124 fest verbunden, und zwar durch eine am Schaltstück 124 vorgesehene federnde Rastnase 122, die in die Rasthülse eingeklipst ist.

Ein Führungsschaft 128 ist der Innentaste 120 und ein Führungsschaft 138 der Außentaste 130 zugeordnet. Jeder Führungsschaft ist von einer Schraubenfeder 137 umgeben, die sich einerseits an einem Kontaktsockel 140 und andererseits an der Außentaste 130 bzw. dem Kontaktstück 124 der Innentaste 120 abstützt. Der Führungsschaft 128 der Innentaste 120 ist dabei koaxial zur Innentaste 120 und Außentaste 130 angeordnet. Hierdurch wird eine verkantungsfreie Gleitführung der Innentaste 120 in der Außentaste 130 gewährleistet, deren verkantungsfreie Gleitführung durch das Kopfstück 142 des Rahmens 103 so weitgehend gewährleistet ist, daß der zugeordnete Führungsschaft 138 exzentrisch angeordnet sein kann.

Die Ruhestellung der Innentaste 120 ist durch den zugeordneten Führungsschaft 128 festgelegt, der durch den Kontaktsockel 140 hindurch in eine auf dessen Außenseite gelegene Ausnehmung 141 von diesem hineingreift und an seinem freien Ende einen Anschlagring 127 aufweist, der in der Ausnehmung 141 verschiebbar ist.

Die Außentaste 130 weist einen in Betätigungsrichtung vor der Innentaste 120 liegenden Anschlag 133 auf, an welchem die Innentaste 120 bei ihrer Betätigung mit einem komplementären Anschlag 125 zur Anlage kommt, wobei in dieser Stellung die Innentaste 120 in der Ausnehmung 135 der Außentaste vollständig aufgenommen ist und Innentaste und Außentaste eine geschlossene durchgehende Betätigungsfläche bilden.

Die zum Schaltschloß 160 gehörenden Teile 161.165,170,171.172 und 173 sind direkt mit den entsprechenden Teilen der Ausführungsform gemäß den Fig. 1 bis 5 vergleichbar und werden hier nicht erneut beschrieben.

Beide Ausführungsformen sind so ausgebildet, daß die Ruhestellungen der Innentaste und der Außentaste unabhängig voneinander festgelegt sind, beide Tasten unabhängig voneinander in ihre Ruhestellung vorgespannt sind und beide Tasten gemeinsam entgegen ihren Vorspannungen in die verriegelte Arbeitsstellung der Außentaste bewegbar sind.

Die Arbeitsstellung der Innentaste ist bei beiden Ausführungsformen als unverriegelte Taststellung vorgesehen. Es ist jedoch auch möglich, zwischen Innentaste und Außentaste eine durch Tastdruck lösbare Verriegelung vorzusehen, wenn auch die Arbeitsstellung der Innentaste eine verriegelte Raststellung sein soll. Eventuell sind dann unterschiedlich hohe Vorspannungen für die Innentaste und die Außentaste vorzusehen. In jedem Fall jedoch ist der Schalthub der Innentaste kürzer als der der Außentaste ausgebildet. Hierdurch ist es möglich, die Innentaste unabhängig von der Außentaste zu betätigen, solange die Außentaste sich in ihrer verriegelten Arbeitsstellung befindet. Dies ist beispielsweise dann sinnvoll, wenn bei einer mittels der Außentaste eingeschalteten Mithörfunktion einer Telefonanlage die Lautstärke der Mikrophonaufnahme und/oder Lautsprecherwiedergabe veränderbar sein soll mittels der Innentaste.

## Patentansprüche

1. Tastschalter mit einem in einem Rahmen (3 ; 103) geführten, in seiner Arbeitsstellung wenigstens einen Kontaktfedersatz (39 ; 139) betätigenden Tastenschaft, der als ringförmige Außentaste (30 ; 130) ausgebildet ist, und mit einer wenigstens einen anderen Kontaktfedersatz (29 ; 129) betätigenden Innentaste (20 ; 120), die in der Außentaste (30 ; 130) geführt und entgegen ihrer Betätigungsrichtung vorgespannt ist, dadurch gekennzeichnet, daß für die Innentaste (20 ; 120) und die Außentaste (30 ; 130) voneinander unabhängige Ruhestellungen in bezug auf den Rahmen (3 ; 103) festgelegt sind, daß die Außentaste (30 ; 130) entgegen der axialen Betätigungsrichtung der Innentaste (20 ; 120) in ihrer Ruhestellung vorgespannt ist, daß ein Schaltschloß (60) vorgesehen ist, welches die Außentaste (30 ; 130) bei deren Bewegung in die Arbeitsstellung dort verriegelt und nach deren erneuter Betätigung wieder freigibt, und daß der Schalthub der Innentaste (20 ; 120) kürzer als der der Außentaste (30 ; 130) ist.

2. Tastschalter nach Anspruch 1, dadurch gekennzeichnet, daß Innentaste (20 ; 120) und Außentaste (30 ; 130) gemeinsam entgegen ihren Vorspannungen in die verriegelte Arbeitsstellung der Außentaste (30 ; 130) bewegbar sind.

3. Tastschalter nach Anspruch 1 oder 2, dadurch gekennzeichnet, daß die Arbeitsstellung der Innentaste (20 ; 120) eine unverriegelte Taststellung ist.

4. Tastschalter nach einem der. vorhergehenden Ansprüche, dadurch gekennzeichnet, daß die Innentaste (20 ; 120) ein Kopfstück (23 ; 123) und ein Schaltstück (24 ; 124) umfaßt, die nach dem Einsetzen in die Außentaste (30 ; 130) miteinander verbunden worden sind.

5. Tastschalter nach einem der Ansprüche 1 bis 4, dadurch gekennzeichnet, daß der Rahmen (3) als Führungsgehäuse für die Außentaste (30) mit einem als Gleitbuchse ausgebildeten Kopfteil (42) und wenigstens zwei gegenüberliegenden, bis zum Bodenbereich reichenden Wänden (43 ; 44) ausgebildet ist, die Elemente einer Gleitführung (45, 46) tragen, die mit hierzu komplementären, an Wandteilen (47, 48) der Außentaste (30) angeordneten Elementen in Gleiteingriff stehen.

6. Tastschalter nach Anspruch 5, dadurch gekennzeichnet, daß das Kopfstück (42) des Führungsgehäuses radial nach innen in die Bewegungsbahn der Gleitführung (45, 46) vorstehende Anschlagflächen (4) aufweist, die die Ruhestellung der Außentaste (30) festlegen.

7. Tastschalter nach Anspruch 5 oder 6, dadurch gekennzeichnet, daß das Kopfstück (42) weitere, zu den ersten Anschlagflächen (4) um 90° versetzte Anschlagflächen (5) aufweist, die radial nach innen in die Bewegungsbahn von zu der Gleitführung (45, 46) um 90° versetzten, sich radial über den Umfang der Außentaste (30) hinaus erstreckenden Anschlagstegen (27) des Schaltstückes (24) der Innentaste (20) vorstehen und die Ruhestellung der Innentaste (20) festlegen.

8. Tastschalter nach einem der Ansprüche 5 bis 7, dadurch gekennzeichnet, daß die die Elemente (45, 46) der Gleitführung tragenden Wandteile (47, 48) der Außentaste (30) in einem sie verbindenden Brückenteil (50) enden und zusammen mit diesem die Innentaste (20) einschließlich deren Schaltstück (24) umfassen.

9. Tastschalter nach Anspruch 7 oder 8, dadurch gekennzeichnet, daß das Schaltstück (24) der Innentaste (20) mit seinen Anschlagstegen (27) in Gleitschlitzen (31) der Außentaste (30) geführt ist.

10. Tastschalter nach Anspruch 9, dadurch gekennzeichnet, daß das Schaltstück (24) der Innentaste (20) beim Zusammenbau des Tastschalters durch die Gleitschlitze (31) der Außentaste (30) eingeführt und mit dem Kopfstück (23) der Innentaste (20) durch einen Durchbruch in der Außentaste (30) hindurch verankert worden ist.

11. Tastschalter nach einem der Ansprüche 5 bis 10, dadurch gekennzeichnet, daß die Gleitführung (45, 46) eine Nut-Feder-Verbindung ist.

12. Tastschalter nach einem der Ansprüche 5 bis 11, dadurch gekennzeichnet, daß ein zur Ver-und Entriegelung des Schaltschlosses (60) dienender Führungsstift (61) an einer Seite der Außentaste (30) befestigt ist, an der eine Kopplung mit dem Führungsgehäuse durch die Gleitführung (45, 46) vorgesehen ist.

13. Tastschalter nach einem der Ansprüche 5 bis 12, dadurch gekennzeichnet, daß zwei die Vorspannungen für die Innen- (20) und Außentaste (30) erzeugende Druckfedern (26, 36) koaxial zu den Tasten hintereinander angeordnet sind, nämlich die Druckfeder (36) für die Außentaste (30) zwischen dem Brückenteil (50) und einem die Kontaktfedersätze (29, 39) tragenden, in das Führungsgehäuse eingesetzten Kontaktsockel (40) und die Druckfeder (26) für die Innentaste (20) zwischen deren Schaltstück (24) und dem Brückenteil (50) der Außentaste (30).

14. Tastschatter nach Anspruch 13, dadurch gekennzeichnet, daß das Brückenteil (50) der Außentaste (30) mit gegenüberliegenden Ankernasen für die Druckfedern (26, 36) ausgebildet ist.

15. Tastschalter nach einem der Ansprüche 5 bis 14, dadurch gekennzeichnet, daß das Schaltstück (24) der Innentaste (20) einen in Betätigungsrichtung vorstehenden Schaltnocken (21) mit Anlaufschräge aufweist, die radial nach außen mit einem Abstand zur zugeordneten Mittelebene der Innen- (20) und Außentaste (30) angeordnet ist, der dem Abstand der Anlaufschrägen des Schaltnockens (34) der Außentaste (30) entspricht.

16. Tastschalter nach einen der Ansprüche 1 bis 4, dadurch gekennzeichnet, daß die Außentaste (130) in einem als Gleitbuchse ausgebildeten Kopfteil (142) des Rahmens (103) geführt ist und ein Anschlagteil (136) aufweist, das in Ruhestellung der Außentaste (130) an einer Anschlagfläche (104) des Kopfteils (142) von innen anliegt, und daß der Innentaste (120) und der Außentaste (130) jeweils ein Führungsschaft (128, 138) zugeordnet ist, der jeweils in eine Schraubenfeder (137) eingesetzt ist, die einerseits an einem Kontaktsockel (140) im Boden des Rahmens (103) und andererseits an der Innen-(120) bzw. Außentaste (130) anliegt und daß der Führungsschaft (128) der Innentaste (120) koaxial zu den Tasten angeordnet ist.

17. Tastschalter nach Anspruch 16, dadurch gekennzeichnet, daß die Ruhestellung der In'- nentaste (120) durch den im Kontaktsockel (140) gleitend geführten Führungsschaft (128) festgelegt ist, der einen Anschlagring (127) aufweist, welcher in einer zur Außenseite des Rahmens (140) gelegenen Ausnehmung (141) verschiebbar ist.

18. Tastschalter nach einem der Ansprüche 16 oder 17, dadurch gekennzeichnet, daß das Schaltstück (124) der Innentaste (120) eine koaxial angeordnete, federnde Rastnase (122) aufweist, die in eine koaxial angeordnete Rasthülse des Kopfstückes (123) eingeklipst ist.

19. Tastschalter nach einem der vorhergehenden Ansprüche und Anspruch 12, dadurch gekennzeichnet, daß an einer am Rahmen (3 ; 103) schwenkbar gelagerten Wippe (70 ; 170) eine Schaltkulisse (65) mit herzkurve beweglich angebracht ist, die mit dem Führungsstift (61) zusammenwirkt, und daß die Wippe in Ruhestellung gegen den Rahmen (3 ; 103) vorgespannt und durch mechanische Fremdsteuerung entgegen der Vorspannung in Auslöserichtung verschwenkbar ist.

20. Tastschalter nach Anspruch 19, dadurch gekennzeichnet, daß die Wippe (70 ; 170) mit einem im Abstand zur Achse der Schwenklagerung angeordneten Betätigungselement (72; 172) zur Fremdsteuerung versehen ist.

## Claims

1. A push-button switch comprising a key shaft, which is designed as an annular outer key (30 ; 130), is guided in a frame (3 ; 103) and in its operative position actuates at least one contact spring assembly (39 ; 139), and comprising an inner key (20 ; 120) actuating at least one other contact spring assembly (29 ; 129), said inner key being guided within said outer key (30 ; 130) and being biased against its direction of actuation, characterized in that positions of rest in relation to said frame (3 ; 103) are fixed for said inner key (20 ; 120) and for said outer key (30 ; 130), said positions being independent of one another, in that said outer key (30 ; 130) is biased against the direction of axial actuation of said inner key (20 ; 120) in its position of rest, in that a switch latch (60) is provided, which locks said outer key (30 ; 130) upon movement thereof into the operative position at said position and releases it again after renewed actuation thereof, and in that the length of travel of said inner key (20 ; 120) is shorter than that of said outer key (30 ; 130).

2. A push-button switch as according to claim 1, characterized in that said inner key (20 ; 120) and said outer key (30; 130) are adapted to be moved jointly against their biases into the locked operative position of said outer key (30 ; 130).

3. A push-button switch as according to claim 1 or 2, characterized in that the operative position of said inner key (20 ; 120) is an unlocked key position.

4. A push-button switch as according to one of the preceding claims, characterized in that said inner key (20 ; 120) includes a head member (23, 123) and a contact member (24 ; 124) which have been connected together after insertion into said outer key (30 ; 130).

5. A push-button switch as according to one of claims 1 to 4, characterized in that said frame (3) is designed, as guide housing for said outer key (30), to include a head member (42) designed as sliding sleeve and at least two opposing walls (43 ; 44) extending down to the bottom region, said walls carrying elements of a sliding guide (45, 46), which are in sliding engagement with elemnts complementary thereto and arranged on wall members (47, 48) of said outer key (30).

6. A push-button switch as according to claim 5, characterized in that said head member (42) of said guide housing includes abutment surfaces (4) projecting radially inwardly into the path of movement of said sliding guide (45, 46), said abutment surfaces determining the position of rest of said outer key (30).

7. A push-button switch as according to claim 5 or 6, characterized in that said head member (42) includes further abutment surfaces (5), which are offset by 90° relative to said first abutment surfaces (4), project radially inwardly into the path of movement of abutment ridges (27) of said contact member (24) of said inner key (20), said ridges being offset by 90° relative to said sliding guide (45, 46) and extending radially beyond the circumference of said outer key (30), and determine the position of rest of said inner key (20).

8. A push-button switch as according to one of claims 5 to 7, characterized in that said wall members (47, 48) of said outer key (30) which carry said elements (45, 46) of the sliding guide terminate in a bridge member (50) connecting them and together with said member embrace said inner key (20) inclusive of its contact member (24).

9. A push-button switch as according to claim 7 or 8, characterized in that said contact member (24) of said inner key (20) is with its abutment ridges (27) guided within slide slots (31) of said outer key (30).

10. A push-button switch as according to claim 9, characterized in that said contact member (24) of said inner key (20) has been, upon assembly of the push-button switch, inserted through said slide slots (31) of said outer key (30) and has been anchored to said head member (23) of said inner key (20) through a break-through in said outer key (30).

11. A push-button switch as according to one of claims 5 to 10, characterized in that said sliding guide (45, 46) is a groove-and-tongue-joint.

12. A push-button switch as according to one of claims 5 to 11, characterized in that a guide pin (61) serving to lock and release said switch latch (60) is attached to one side of said outer key (30), on which there is provided a coupling with the guide housing through said sliding guide (45, 46).

13. A push-button switch as according to one of claims 5 to 12, characterized in that two compression springs (26, 36) producing the biases for said inner key (20) and said outer key (30) are arranged coaxially to said keys behind one another, namely the compression spring (36) for said outer key (30) between said bridge member (50) and a contact base (40) carrying the contact spring assemblies (29, 39) and inserted into the guide housing, and the compression spring (26) for said inner key (20) between its contact member (24) and said bridge member (50) of said outer key (30).

14. A push-button switch as according to claim 13, characterized inn taht said bridge member (50) of said outer key (30) is designed to have opposing anchoring hubs for said compression springs (26, 36).

15. A push-button switch as according to one of claims 5 to 14, characterized in that said contact member (24) of said inner key (20) includes a trip cam (21) which projects in the direction of actuation and has an inclined nose surface, which is arranged radially outwardly at a spacing from the associated central plane of said inner (20) and outer key (30), which spacing corresponds to the spacing of the inclined nose surface of said trip cam (34) of said outer key (30).

16. A push-button switch as according to one of claims 1 to 4, characterized in that said outer key (130) is guided within a head member (142) of said frame (103), the head member being designed as a sliding sleeve, and includes an abutment member (136), which interiorly engages an abutment surface (104) of said head member (142) in the position of rest of said outer key (130), and in that respectively one guide shaft (128, 138) is associated with said inner key (120) and said outer key (130), which shaft is respectively inserted into a coil spring (137), which engages on the one side a contact base (140) in the bottom of the frame (103) and on the other side said inner (120) or, resp., outer key (130) and in that said guide shaft (128) of said iner key (120) is positioned coaxially with respect to said keys.

17. A push-button switch as according to claim 16, characterized in that the position of rest of said inner key (120) is determined by said guide shaft (128) slidingly guided in said contact base (140), said shaft including an abutment ring (127), which is slidable in a recess (141) positioned toward the outer side of said frame (140).

18. A push-button switch as according to one of claims 16 or 17, characterized in that said contact member (124) of said inner key (120) includes a coaxially arranged, resilient detent hub (122) which is clip-inserted into a coaxially arranged detent sleeve of said head member (123).

19. A push-button switch as according to one of the preceding claims and claim 12, characterized in that a switching gate (65) having a cardioid curve is movably attached to a rocker (70 ; 170) pivotably mounted on said frame (3 ; 103), which gate interacts with said guide pin (61), and in that said rocker is biased in the position of rest towards said frame (3 ; 103) and may be swung against the bias through mechanical external control in the release direction.

20. A push-button switch as according to claim 19, characterized in that said rocker (70 ; 170) is provided with an actuating element (72; 172) for external control, which element is spaced from the axis of the (rocker's) pivotal mounting.

## Revendications

1. Commutateur à poussoir muni d'une tige de touche guidée dans un bâti (3 ; 103), actionnant dans sa position de travail au moins un jeu de ressorts de contact (39 ; 139) et qui est constituée sous forme de touche extérieure annulaire (30 ; 130) et d'une touche intérieure (20 ; 120) actionnant au moins un autre jeu de ressorts de contact (29 ; 129) et qui est guidée dans la touche extérieure (30 ; 130) et est préchargée à l'envers de son sens d'actionnement, caractérisé par le fait que pour la touche intérieure (20 ; 120) et la touche extérieure (30 ; 130) sont fixées relativement au bâti (3 ; 103) des positions de repos indépendantes l'une de l'autre, que la touche extérieure (30 ; 130) est préchargée à l'envers du sens axial d'actionnement de la touche intérieure (20 ; 120), dans sa position de repos, qu'il est prévu un verrou de maintien (60) qui, lorsque la touche extérieure (30 ; 130) passe à la position de travail, la verrouille dans cette position et, après son actionnement renouvelé, la libère à nouveau, et que la course de manoeuvre de la touche intérieure (20 ; 120) est plus courte que celle de la touche extérieure (30 ; 130).

2. Commutateur à poussoir selon la revendication 1, caractérisé par le fait que la touche intérieure (20 ; 120) et la touche extérieure (30 ; 130) peuvent être déplacées conjointement contre leurs précharges, à la position de travail verrouillée de la touche extérieure (30 ; 130).

3. Commutateur à poussoir selon l'une des revendications 1 et 2, caractérisé par le fait que la position de travail de la touche intérieure (20 ; 120) est une position de palpage non verrouillée.

4. Commutateur à poussoir selon l'une des revendications précédentes, caractérisé par le fait que la touche intérieure (20 ; 120) comprend une pièce de tête (23 ; 123) et une pièce de manœuvre (24 ; 124) qui ont été reliées entre elles après l'insertion dans la touche extérieure (30 ; 130).

5. Commutateur à poussoir selon l'une des revendications 1 à 4, caractérisé par le fait que le bâti (3) est conçu sous forme de carter de guidage pour la touche extérieure (30), muni d'une partie de tête (42) conçue sous forme de manchon de glissement et d'au moins deux parois opposées (43, 44) arrivant jusqu'à la région de fond, qui porte des éléments d'un guide de glissement (45, 46) qui sont en coopération de glissement avec des éléments complémentaires de ceux-ci, disposés sur des parties de paroi (47, 48) de la touche extérieure (30).

6. Commutateur à poussoir selon la revendication 5, caractérisé par le fait que la pièce de tête (42) du carter de guidage présente des surfaces de butée (4) s'avançant radialement vers l'intérieur dans la trajectoire de mouvement du guide de glissement (45, 46) et qui fixent la position de repos de la touche extérieure (30).

7. Commutateur à poussoir selon l'une des revendications 5 et 6, caractérisé par le fait que la pièce de tête (42) présente d'autres surfaces de butée (5), décalées de 90° relativement aux premières surfaces de butée (4) et qui s'avancent radialement vers l'intérieur dans la trajectoire de mouvement de filets de butée (27) de la pièce de contact (24) de la touche intérieure (20) décalés de 90° relativement au guide de glissement (45, 46), s'étendant radialement au-delà de la circonférence de la touche extérieure (30) et fixent la position de repos de la touche intérieure (20).

8. Commutateur à poussoir selon l'une des revendications 5 à 7, caractérisé par le fait que les parties de paroi (47, 48) de la touche extérieure (30), portant les éléments (45, 46) du guide de glissement, se terminent dans une partie de pont (50) qui les relient et, avec celle-ci, entourent la touche intérieure (20) y compris sa pièce de manoeuvre (24).

9. Commutateur à poussoir selon l'une des revendications 7 et 8, caractérisé par le fait que la pièce de manoeuvre (24) de la touche intérieure (20), avec ses filets de butée (27), est guidée dans des fentes de glissement (31) de la touche extérieure (30).

10. Commutateur à poussoir, selon la revendication 9, caractérisé par le fait que la pièce de manoeuvre (24) de la touche intérieure (20) a été introduite lors de l'assemblage de l'interrupteur à une seule position à travers les fentes de glissement (31) de la touche extérieure (30) et a été ancrée à la pièce de tête (23) de la touche intérieure (20) à travers une perforation de la touche extérieure (30).

11. Commutateur à poussoir selon l'une des revendications 5 à 10, caractérisé par le fait que le guide de glissement (45, 46) est un assemblage à rainure et languette.

12. Commutateur à poussoir selon l'une des revendications 5 à 11, caractérisé par le fait qu'une goupille de guidage (61) servant au verrouillage et au déverrouillage du verrou de maintien (60) est fixée à un côté de la touche extérieure (30) où est prévu un couplage avec le carter de guidage par le guide de glissement (45, 46).

13. Commutateur à poussoir selon l'une des revendications 5 à 12, caractérisé par le fait que deux ressorts de compression (26, 36) engendrant les précharges pour les touches intérieure (20) et extérieure (30) sont disposés l'un derrière l'autre coaxiaiement aux touches, à savoir le ressort de compression (36) destiné à la touche extérieure (30) entre la partie de pont (50) et un socle de contact (40) inséré dans le carter de guidage et portant les jeux de ressorts de contact (29, 39), et le ressort de compression (26) destiné à la touche intérieure (20), entre la pièce de manoeuvre (24) de celle-ci et la partie de pont (50) de la touche extérieure (30).

14. Commutateur à poussoir selon la revendication 13, caractérisé par le fait que la partie de pont (50) de la touche extérieure (30) est munie de becs d'ancrage opposés pour les ressorts de compression (26, 36).

15. Commutateur à poussoir selon l'une des revendications 5 à 14, caractérisé par le fait que la pièce de manceuvre (24) de la touche intérieure (20) présente une came de manœuvre (21) s'avançant dans le sens d'actionnement, munie d'un biseau d'accès et qui est disposée radialement vers l'extérieur avec un espacement, relativement au plan médian correspondant des touches inté-. rieure (20) et extérieure (30), qui correspond à l'espacement des biseaux d'accès de la came de manoeuvre (34) de la touche extérieure (30).

16. Commutateur à poussoir selon l'une des revendications 1 à 4, caractérisé par le fait que la touche extérieure (130) est guidée dans une partie de tête (142) du bâti (103), conçue sous forme de manchon de glissement et présente une partie de butée (136) qui, dans la position de repos de la touche extérieure (130), s'applique à l'intérieur contre une surface de butée (104) de la partie de tête (142), et qu'à chacune des touches intérieure (120) et extérieure (130) est adjointe une tige de guidage (128, 138) qui est chaque fois insérée dans un ressort à boudin (137) qui s'applique d'une part contre un socle (140) du fond du bâti (103) et d'autre part contre la touche respectivement intérieure (120) et extérieure (130) et que la tige de guidage (128) de la touche intérieure (120) est disposée coaxialement aux touches.

17. Commutateur à poussoir selon la revendication 16, caractérisé par le fait que la position de repos de la touche intérieure (120) est fixée par la tige de guidage (128) guidée avec glissement dans le socle de contact (140) et qui présente une bague de butée (127) qui peut coulisser dans un évidement (141) situé du côté extérieur du bâti (140).

18. Commutateur à poussoir selon l'une des revendications 16 et 17, caractérisé par le fait que la pièce de manceuvre (124) de la touche intérieure (120) présente un bec d'arrêt élastique (122) disposé coaxialement, qui est engagé dans une douille d'arrêt, disposée coaxialement, de la pièce de tête (123).

19. Commutateur à poussoir selon l'une des revendications précédentes et la revendication 12, caractérisé par le fait que sur un balancier (70 ; 170) monté de manière à pouvoir pivoter sur le bâti (3 ; 103) est disposée de façon mobile une coulisse de manoeuvre (65) avec cardioïde qui coopère avec la goupille de guidage (61) et que le balancier, en position de repos, est préchargé vers le bâti (3 ; 103) et peut être dévié, par commande extérieure mécanique, dans le sens de déclenchement, contre la précharge.

20. Commutateur à poussoir selon la revendication 19, caractérisé par le fait que le balancier (70 ; 170) est muni, pour la commande extérieure, d'un élément d'actionnement (72 ; 172) disposé avec espacement par rapport à l'axe de montage pivotant.
